# EUROPÄISCHE PATENTSCHRIFT

(11) **EP 2 722 824 B1**
(45) Veröffentlichungstag und Bekanntmachung des Hinweises auf die Patenterteilung: **04.03.2020**
(21) Anmeldenummer: 13183502.7
(22) Anmeldetag: 09.09.2013
(51) Int. Cl.: G07C 9/00

(54) **Schließsystem für ein Kraftfahrzeug**
Locking system for a motor vehicle
Système de fermeture pour véhicule automobile

(30) Priorität: 18.10.2012 DE 102012020411
(43) Veröffentlichungstag der Anmeldung: 23.04.2014
(73) Patentinhaber: Volkswagen Aktiengesellschaft, 38440 Wolfsburg (DE)
(72) Erfinder: Max, Stephan, 38518 Gifhorn (DE); Steinberg, Mirko, 39345 Flechtingen (DE); Prauße, Claudia, 38120 Braunschweig (DE); Almeida, Pedro, 38479 Tappenbeck (DE); Nemetschek, Dominique, 38110 Braunschweig (DE); Skrobanski, Artur, 38440 Wolfsburg (DE)

(56) Entgegenhaltungen:
- EP-A1- 1 083 285
- EP-A1- 1 659 542
- EP-A1- 1 688 326
- EP-A2- 1 103 675
- DE-A1-102005 061 754
- DE-A1-102008 018 110
- DE-A1-102011 016 287

## Beschreibung

Die Erfindung betrifft ein Schließsystem für ein Kraftfahrzeug zum Entriegeln und Verriegeln von Kraftfahrzeugen gemäß dem Oberbegriff des Anspruchs 1 sowie ein Verfahren zum Verriegeln eines Fahrzeugs mit einem derartigen Schließsystem gemäß dem Oberbegriff des Anspruchs 5.

Heutige Schließsysteme für Kraftfahrzeuge stellen immer mehr den komfortbetonten Zugang zu dem Kraftfahrzeug in den Vordergrund. So hat sich der Zugriff auf ein Kraftfahrzeug von einer reinen Bedienung mit einem mechanischen Schlüssel über eine in den Fahrzeugschlüssel integrierte Funksteuerung hin zu automatischen Schließ- und Startsystemen entwickelt. Bei der Anmelderin Volkswagen werden derartige automatische Schließsysteme als Keyless-Access-Systeme oder Kessy-Systeme bezeichnet. Diese Systeme bieten dem Fahrer höchsten Komfort, da der Schlüssel zwar mitgeführt, aber nicht in die Hand genommen werden muss.

Die wichtigsten Komponenten des schlüssellosen Fahrzeugzugangs sind eine im Fahrzeugschlüssel angeordnete Identifikationseinrichtung, kurz als ID-Geber bezeichnet, das elektronische Zündschloss, der Starterknopf, das Steuergerät, die elektrische Verriegelung der Lenksäule sowie Antennen und Sensoren in den Türgriffen.

Mit einer Betätigung des Türgriffes oder der Gepäckraumklappe durch beispielsweise den Fahrer sucht das Schließsystem mittels eines Funkabfrage nach dem Fahrzeugsschlüssel, der sich mit der Identifikationseinrichtung gegenüber dem System zu identifizieren hat. Führt der Fahrer den entsprechenden Fahrzeugsschlüssel mit sich, so wird das Fahrzeug automatisch entriegelt. Auch die vor Fahrtantritt erforderliche Freigabe von Lenkung und Zündung lässt sich rein elektronisch und ohne Schlüssel im Zündschloss absolvieren. Führt der Fahrer den Schlüssel im Innenraum bei sich, kann der Motor mit Drücken des Starterknopfes angelassen werden. Der Fahrzeugschlüssel kann aber auch wie ein gewöhnlicher Schlüssel zur Bedienung der Zentralverriegelung genutzt werden. Beim Verlassen des Fahrzeugs genügt es, einen Verriegelungstaster an den Türgriffen zu drücken, um das Fahrzeug abzuschließen.

Aus der Druckschrift EP 1 659 542 A1 ist ein Schließsystem für ein Fahrzeug bekannt, welches eine Steuereinheit zur Ansteuerung von Schließelementen zur Verriegelung, Öffnung, Schließung und/oder Aktivierung oder Deaktivierung von Öffnungsvorrichtungen aufweist. Dabei ist das Schließsystem mit einem ortsauflösenden Ultraschallsensor versehen, der geeignet ist, die Position bzw. die Positionsänderung eines Objekts zu erfassen und abhängig davon selektiv die Schließelemente zu betätigen.

Aus der Druckschrift US 2002/0093418 A1 ist ein Türschließsystem für ein Kraftfahrzeug bekannt, bei dem die Annäherung der Hand eines Bedieners an einen äußeren Türgriff des Fahrzeugs oder ein physisches Ergreifen des äußeren Türgriffs von einem Ultraschallsensor erkannt wird. Dabei wird in der Umgebung des Türgriffs ein Ultraschallfeld erzeugt und Änderungen oder Unterbrechungen des Ultraschallfeldes detektiert.

Ferner werden heutige Kraftfahrzeuge in immer größerem Maße mit Umfeldsensoren zur Bestimmung des äußeren Umfeldes des Kraftfahrzeugs ausgerüstet, wobei die ermittelten Umfelddaten die Voraussetzung zum Betrieb diverser Fahrerassistenzsysteme bilden. Beispiele derartiger Fahrerassistenzsysteme, die Umfelddaten benötigen, sind Einparkhilfen und Einparksysteme, adaptive Fahrtregelungssysteme, Spurhaltesysteme und dergleichen. Die Umfeldsensoren basieren auf unterschiedlichen Technologien und können als Ultraschallsensoren, Radarsensoren oder Lasersensoren ausgestaltet sein. Dabei werden Ultraschallsensoren insbesondere bei der Beobachtung von Objekten des direkten Umfelds im Nahbereich des Kraftfahrzeugs eingesetzt. Ein Beispiel hierfür sind Einparkhilfen, bei denen mittels Ultraschallsensoren Hindernisse im Nahbereich des Fahrzeugs bestimmt werden und eine Warnung an den Fahrer erzeugt wird, wenn der Abstand zwischen einem detektierten Hindernis und dem Fahrzeug eine vorgegebene Schwelle unterschreitet.

So ist aus der Druckschrift DE 10 2007 004 973 A1 ein Umfeldsensor auf optischer Basis mit mindestens einer optischen Sensorvorrichtung bekannt, die einen vorgebbaren Raumbereich mit einem ersten optischen Signal beaufschlagt, und einer Auswerteeinheit, die ein in dem Raumbereich reflektiertes Empfangssignal anhand eines Referenzsignals analysiert.

Die Druckschrift DE 10 2005 061 754 A1 beschreibt eine Sensoranordnung, welche zum Erfassen des Andrückens eines Bedienerkörperteils an eine Sensorfläche dient, beispielsweise zum Erfassen des Andrückens eines Fingers an eine Betätigungsstelle an einem Kraftfahrzeugtürgriff. Ein Piezo-Schwinger ist in eine Oszillatorschaltung eingekoppelt und derart mit der Sensorfläche verbunden, dass sich das Schwingverhalten beim Andrücken des Körperteils an die Sensorfläche ändert. Die Oszillatorschaltung ist derart mit einer Auswerteschaltung gekoppelt, dass die Änderung des Schwingverhaltens erfasst und ein dies anzeigendes Ausgangssignal erzeugt werden kann. Dies gestattet auf einfache Weise ein sicheres Gewinnen eines zeitlich unbegrenzten Betätigungssignals bei andauerndem Andrücken und somit eine sichere Erfassung des Andrückens des Bedienkörperteils während der gesamten Andrückdauer.

Die Druckschrift EP 1 103 675 A2 offenbart ein Kraftfahrzeug-Türschließsystem, eine Türaußengriffanordnung und ein Verfahren zur Steuerung eines Kraftfahrzeug-Türschließsystems. Zur Sensierung einer Annäherung an einen Türaußengriff oder einer Berührung eines Türaußengriffs wird zumindest im wesentlichen ausschließlich in dem von dem Türaußengriff definierten Eingreifraum ein Ultraschallfeld erzeugt, wobei Änderungen und/oder Unterbrechungen des Ultraschallfelds erfasst werden.

Die Druckschrift EP 1 688 326 A1 beschreibt ein Schließsystem mit einer in das Fahrzeug integrierbaren, ersten Übertragungseinrichtung zum Erzeugen eines ersten elektromagnetischen Felds und einer in das Fahrzeug integrierbaren, zweiten Übertragungseinrichtung zum Erzeugen eines zweiten elektromagnetischen Felds für die Ermittlung der Zugangsberechtigung. Von der ersten Übertragungseinrichtung (2) wird das erste elektromagnetische Feld mit einem ersten vorgegebenen elektrischen Strom und von der zweiten Übertragungseinrichtung das zweite elektromagnetische Feld mit einem von dem ersten abweichenden, zweiten vorgegebenen elektrischen Strom erzeugt. Die daraus resultierenden unterschiedlichen Felder lassen eine verbesserte Lokalisierung eines Zugangsberechtigungselements des Schließsystems, z. B. eines ID-Gebers eines Keyless-Entry-Systems, zu.

Nun basiert jedes der unterschiedlichen Fahrerassistenzsysteme auf Signalen diverser Sensorsysteme, so dass mit der Zunahme der in einem Fahrzeug angeordneten Fahrerassistenzsysteme die zum Betrieb dieser Systeme notwendige Sensorik zunimmt, was einerseits aufgrund des limitierten Bauraums eines Kraftfahrzeugs die Anordnung der unterschiedlichen Sensoriken erschwert und andererseits die Kosten eines Fahrzeugs eine Funktion der Anzahl der verbauten Sensoriken ist.

Der Erfindung liegt daher die Aufgabe zugrunde, ein Schließsystem für ein Kraftfahrzeug und ein Verfahren zum Verriegeln des Fahrzeugs zu schaffen, dessen Sensorik auch weitere Aufgabe übernehmen kann.

Diese Aufgabe wird durch ein Schließsystem mit den Merkmalen des Anspruchs 1 sowie durch ein Verfahren zum Verriegeln eines Fahrzeugs unter Verwendung eines derartigen Schließsystems mit den Merkmalen des Anspruchs 5 gelöst. Bevorzugte Ausführungsformen sind Gegenstand der Unteransprüche.

Das erfindungsgemäße Schließsystem eines Kraftfahrzeugs für einen schlüssellosen Zugang zu dem Fahrzeug mit Umgebungssensorfunktion umfasst
- ein Steuergerät, so dass bei Betätigung des Türgriffs durch eine Person, die einen Fahrzeugschlüssel mit Identifikationsgeber mit sich führt, das Steuergerät aufgrund der Detektion des Vorhandenseins des Fahrzeugschlüssels und der Betätigung des Türgriffs das Fahrzeug entriegelt,
- einem im Türgriff angeordneten Ultraschallsensor, wobei
- das Steuergerät eine Einrichtung zur Bestimmung der Resonanzfrequenz des Ultraschallsensors aufweist und aus der Resonanzfrequenz eine Verriegelungsaufforderung abgeleitet wird, wobei
   die Einrichtung zur Bestimmung der Resonanzfrequenz die Änderung der Resonanzfrequenz des Ultraschallsensors bestimmt und das Steuergerät das Fahrzeug verriegelt, wenn die Änderung der Resonanzfrequenz mindestens eine vorgegebene Bedingung erfüllt,
   das Schließsystem eine Einrichtung zur Bearbeitung von Umfelddaten aufweist, wobei der im Türgriff angeordnete Ultraschallsensor als Umgebungssensor betrieben wird, dessen Daten der Einrichtung zur Bearbeitung von Umfelddaten zur Bestimmung des seitlichen Umfeldes des Fahrzeugs zugeführt werden, wenn die Einrichtung zur Bestimmung der Resonanzfrequenz keine Änderung der Resonanzfrequenz feststellt.

Vorteilhafterweise kann auf einfache Weise aus der Resonanzfrequenz eines Ultraschallsensors das Schließsystem ableiten, ob das Fahrzeug verriegelt werden soll oder nicht, wobei der Ultraschallsensor zur Umfeldbestimmung eingesetzt werden kann. Dadurch kann der Ultraschallsensor für mehrere Aufgaben eingesetzt werden, wodurch sich die Anzahl der im Kraftfahrzeug verbauten Sensoren begrenzen lässt.

Als vorgegebene Bedingung kann beispielsweise verlangt werden, dass die Änderung der Resonanzfrequenz größer als eine vorgegebene Schwelle ist. Liegt beispielsweise die Resonanzfrequenz im Bereich von 50 KHz, so kann die Schwelle 200 Hz betragen. Mit anderen Worten, verschiebt sich die Resonanzfrequenz um mehr als 200 Hz, so wird eine Berührung der Membran des Sensors vermutet. Als weitere Bedingung kann verlangt werden, dass die Änderung der Resonanzfrequenz für ein vorgegebenes Zeitintervall vorliegt, beispielsweise kann das Zeitintervall 0,5 Sekunden betragen. Ferner ist es auch möglich, die Änderung der Resonanzfrequenz über der Zeit zu betrachten, also den Gradienten. Beispielsweise sollte der Gradient größer als 200 Hz/s sein, um als Berührung der Membran identifiziert werden zu können.

Mit anderen Worten, die Änderung der Resonanzfrequenz innerhalb eines vorgegebenen Zeitintervalls muss größer als eine vorgegebene Schwelle sein und/oder die Änderung der Resonanzfrequenz muss größer als ein vorgegebener Wert sein, um als Berührung der Sensormembran identifiziert zu werden. Auf diese Weise kann der Verrriegelungswunsch eines Nutzers sicher erkannt werden.

Weiter bevorzugt weist der Ultraschallsensor ein Piezoelement und eine Membran auf, so dass über einen elektrische Impuls das Piezoelement die Membran zum Schwingen anregt.

Bei dem erfindungsgemäßen Verfahren zum Verriegeln eines Kraftfahrzeugs sowie zur Bestimmung des seitlichen Umfelds des Kraftfahrzeugs unter Verwendung eines im Vorangegangenen erläuterten Schließsystems erfolgt eine Verriegelung des Fahrzeugs, wenn eine Berührung des Ultraschallsensors erfolgt, die eine Änderung der Resonanzfrequenz des im Türgriff des Fahrzeugs angeordneten Ultraschallsensorsinnerhalb vorgegebener Grenzen bedingt, und wird der im Türgriff angeordnete Ultraschallsensor zur Bestimmung des seitlichen Umfelds des Fahrzeugs verwendet, wenn keine Änderung der Resonanzfrequenz festgestellt wird.

Vorzugsweise erfolgt die Berührung des Sensors durch einen Finger der das Fahrzeug verschließen wollenden Person. Dabei kann die Berührung durch ein Streichen des Fingers über die Oberfläche des Ultraschallsensors erfolgen.

Auf diese Weise ist eine einfache Verriegelung des Fahrzeugs möglich, ohne dass die das Fahrzeug benutzende Person aktiv vom Fahrzeugschlüssel Gebrauch machen muss.

Auf diese Weise erfüllt der Ultraschallsensor zwei Aufgaben, einerseits dient er als Signalgeber zum Verriegeln des Fahrzeugs und andererseits kann er als Umgebungssensor eingesetzt werden.

Eine bevorzugte Ausführungsform der Erfindung wird nachfolgend anhand der Zeichnungen erläutert. Dabei zeigt
- Fig. 1: einen Türgriff mit einem Ultraschallsensor in Vorderansicht,
- Fig. 2: einen Türgriff mit Ultraschallsensor in Draufsicht,
- Fig. 3: eine Resonanzkurve eines Ultraschallsensors,
- Fig. 4: ein Beispiel des zeitlichen Verlaufs der Resonanzfrequenz bei berührtem Sensor und bei unberührtem Sensor, und
- Fig. 5: ein Blockschaltbild eines Schließsystems.

Fig. 1 zeigt einen Türgriff 1 eines Kraftfahrzeugs (nicht dargestellt) in beispielhafter Ausgestaltung, wie er bei einem erfindungsgemäßen Schließsystem zum Einsatz kommen könnte. Der Türgriff 1 weist zwei Elemente auf, nämlich ein bewegliches Griffelement 2 und ein festes Griffelement 3. Zum Öffnen der Tür ergreift der Nutzer, also beispielsweise der Fahrer, das bewegliche Griffelement 2 des Türgriffs 1, so dass die Finger seiner Hand in der Aussparung 4 des beweglichen Griffelements 2 angeordnet sind. Durch beispielsweise Ziehen des beweglichen Griffelelements 2 nach vorne ermittelt ein im Türgriff 1 angeordneter Sensor (nicht dargestellt) den Wunsch des Fahrers das Fahrzeug zu entriegeln. Bei den automatischen Schließsystemen wird eine Entriegelung des Fahrzeugs dann vorgenommen, wenn parallel zu dem Sensorsignal des Türgriffs 1 durch einen weiteren Sensor (nicht dargestellt) des Schließsystems der Funkimpuls des zu dem Fahrzeug gehörenden Fahrzeugsschlüssels detektiert worden ist. Mit dem Vorliegen beider Signale wird das Fahrzeug entriegelt.

Das feste Griffelement 3 des Türgriffs 1 weist einen Ultraschallsensor 5 mit einer nach außen gerichteten Membran 6 als äußere Oberfläche auf, wobei die Membran 6 bündig mit der Oberfläche im festen Griffelement 3 angeordnet ist. Beim Verlassen des Fahrzeugs streicht der Fahrer zum Verschließen des Fahrzeugs mit einem Finger über die Membran 6 des Ultraschallsensors 5. Durch das Überstreichen der Membran 6 mit einem Finger wird die Resonanzfrequenz des Ultraschallsensors in charakteristischer Weise verändert, so dass die charakteristische Veränderung als Fahrerwunsch zum Verriegeln des Fahrzeugs gewertet werden kann und das Fahrzeug durch das Schließsystem daraufhin verschlossen wird.

Fig. 2 zeigt den Türgriff 1 der Fig. 1 bestehend aus dem beweglichen Griffelement 2 und dem festen Griffelement 3 in Draufsicht, wobei der Ultraschallsensor 5 im festen Griffteil 3 der Anschaulichkeit halber im Querschnitt dargestellt ist. Dabei umfasst der Ultraschallsensor 5 in üblicher Weise ein Membran 6 zur Abstrahlung von Ultraschallsignalen sowie ein hinter der Membran angeordnetes Piezoelement 8 zur Anregung der Membran 6, wobei über ein Anschlusselement 7 dem Piezoelement 8 die notwendige Spannungspulse zugeführt werden.

Fig. 3 zeigt den Frequenzverlauf eines Ultraschallwandlers, wie er derzeit im Serieneinsatz Verwendung findet. Bei einem derartigen Ultraschallwandler wird mittels eines elektrischen Puls ein Piezoelement eine Membran zur Schwingung angeregt. Diese Membran schwingt mit ihrer Masse und wird durch konstruktive Elemente, wie beispielsweise Dichtungsringe, gedämpft, wodurch der Ultraschallwandler ein resonantes Schwingungsverhalten zeigt, wie dies in Fig. 3 dargestellt ist. Aufgetragen ist hier die auf den Wert Eins normierte Amplitude der Schwingung gegenüber der Frequenz f in KHz. Es ist zu erkennen, das die Resonanzfrequenz Rf des Systems bei kurz oberhalb von 50 KHz liegt.

Wird nun die Membran des Ultraschallsensors mit einem Finger berührt, so verändert sich die Masse des schwingenden Systems, was zu einer Veränderung der Resonanzfrequenz Rf führt.

Fig. 4 zeigt nun das Verhalten der Resonanzfrequenz Rf in KHz als Funktion der Zeit t in Sekunden, wobei in Fig. 4 zwei Bereiche dargestellt sind, nämlich einen ersten Bereich B1 und einen zweiten Bereich B2.

In dem ersten Bereich B1 ändert sich die Resonanzfrequenz Rf, was durch die Berührung der Membran des Ultraschallsensors mit einem Finger herrührt. Aus der Änderung der Resonanzfrequenz kann daher auf eine Berührung des Ultraschallsensors geschlossen werden. Dabei können verschiedene Maße verwendet werden. Es ist möglich, die Größe der Änderung der Resonanzfrequenz, den Gradienten der Resonanzfrequenzänderung oder der Zeitdauer einer Resonanzfrequenzänderung als Maß für die Detektion einer Berührung des Ultraschallsenors zu verwenden.

Im sich dem ersten Bereich B1 anschließenden zweiten Bereich B2 ist die Resonanzfrequenz wieder konstant, d.h. sie entspricht der Resonanzfrequenz Rf des ungestörten Ultraschallsensors. Folglich wird im zweiten Bereich B2 die Membran des Ultraschallsensors nicht berührt. In diesem Bereich B2 kann daher der Ultraschallsensor als Umfeldsensor verwendet werden.

Fig. 5 zeigt ein Blockschaltbild eines Schließsystem mit einem Ultraschallsensor, der auch als Umgebungssensor eingesetzt werden kann. Das Schließsystem umfasst eine Steuergerät 10, die Signale eines Fahrzeugschlüsseldetektors 11 und eines Türgriffsensors 12 verarbeitet und bei Vorhandensein sowohl eines Fahrzeugschlüssels und eines Türgriffsensorsignals eine Einrichtung 16 zum Entriegeln des Fahrzeugs aktiviert, so dass das Fahrzeug entriegelt wird. Ferner weist das Schließsystem einen Ultraschallsensor 13 auf. Das Signal des Ultraschallsensors 13 wird einer Einrichtung 14 zur Bestimmung der Resonanzfrequenz des Ultraschallsensors 13 zugeführt. In der Einrichtung 14 zur Bestimmung der Resonanzfrequenz wird die Lage der Resonanzfrequenz untersucht und aus der Resonanzfrequenz bzw. ihrer Lage kann auf eine Berührung des Ultraschallsensors 13 geschlossen werden. Hat sich die Resonanzfrequenz beispielsweise um einen vorgegebenen Betrag über einen vorgegebenen Zeitraum verschoben, so wird dies als Anweisung zur Verriegelung des Fahrzeugs interpretiert und eine Einrichtung 15 aktiviert, mittels der das Fahrzeug verriegelt wird. Hat die Einrichtung 14 zur Bestimmung der Resonanzfrequenz keine Berührung des Ultraschallsensors festgestellt, so kann der Ultraschallsensor 13 als Umfeldsensor betrieben werden und die Signale des Ultraschallsensors 13 werden von der Steuergerät 10 an eine Einrichtung 17 zur Bearbeitung der Umfelddaten geleitet.

Auf diese Weise kann der Ultraschallsensor vorteilhafterweise für zwei Aufgabe eingesetzt werden und zwar einerseits als Sensor zur Detektion einer Verriegelungsaufforderung zum Verriegeln des Fahrzeugs und andererseits in konventioneller Weise als Umfeldsensor.

## Patentansprüche

1. Schließsystem eines Kraftfahrzeugs mit Umgebungssensorfunktion für einen schlüssellosen Zugang zu dem Fahrzeug, mit
- einem Steuergerät (10), eingerichtet so dass bei Betätigung des Türgriffs (1) durch eine Person, die einen Fahrzeugschlüssel mit Identifikationsgeber mit sich führt, das Steuergerät (10) aufgrund der Detektion des Vorhandenseins des Fahrzeugschlüssels und der Betätigung des Türgriffs (1) das Fahrzeug entriegelt,
- einem im Türgriff (1) angeordneten Ultraschallsensor (5, 13), wobei
- das Steuergerät eine Einrichtung (14) zur Bestimmung der Resonanzfrequenz (Rf) des Ultraschallsensors (5, 13) aufweist und das Steuergerät eingerichtet ist aus der Resonanzfrequenz (Rf) eine Verriegelungsaufforderung abzuleiten, und die Einrichtung (14) zur Bestimmung der Resonanzfrequenz (Rf) eingerichtet ist die Änderung der Resonanzfrequenz (Rf) des Ultraschallsensors zu bestimmen und das Steuergerät (10) eingerichtet ist das Fahrzeug zu verriegeln wenn die Änderung der Resonanzfrequenz (Rf) mindestens eine vorgegebene Bedingung erfüllt,
**dadurch gekennzeichnet, dass**
das Schließsystem eine Einrichtung (17) zur Bearbeitung von Umfelddaten aufweist, wobei der im Türgriff angeordnete Ultraschallsensor (5, 13) eingerichtet ist als Umgebungssensor betrieben zu werden, und wobei das Steuergerät (10) eingerichtet ist die Daten des Ultraschallsensors (5, 13) der Einrichtung (17) zur Bearbeitung von Umfelddaten zur Bestimmung des seitlichen Umfeldes des Fahrzeugs zuzuführen, wenn die Einrichtung (14) zur Bestimmung der Resonanzfrequenz keine Änderung der Resonanzfrequenz feststellt.

2. Schließsystem nach Anspruch 1, **dadurch gekennzeichnet, dass** die vorgegebene Bedingung darin besteht, dass die Änderung der Resonanzfrequenz (Rf) innerhalb eines vorgegebenen Zeitintervalls größer als eine vorgegebene Schwelle ist.

3. Schließsystem nach Anspruch 1, **dadurch gekennzeichnet, dass** die vorgegebene Bedingung darin besteht, dass die Änderung der Resonanzfrequenz (Rf) einen vorgegebenen Bereich überschreitet.

4. Schließsystem nach einem der vorangegangenen Ansprüche, **dadurch gekennzeichnet, dass** der Ultraschallsensor (5, 13) ein Piezoelement und eine Membran aufweist, so dass über einen elektrische Impuls das Piezoelement die Membran zum Schwingen anregt.

5. Verfahren zum Verriegeln eines Kraftfahrzeugs sowie zur Bestimmung des seitlichen Umfelds des Kraftfahrzeugs unter Verwendung eines Schließsystems nach einem der vorangegangenen Ansprüche, wobei
- eine Verriegelung des Fahrzeugs erfolgt, wenn eine Berührung des Ultraschallsensors (5, 13) erfolgt, die eine Änderung der Resonanzfrequenz (Rf) des im Türgriff (1) des Fahrzeugs angeordneten Ultraschallsensors (1, 13) innerhalb vorgegebener Grenzen bedingt,
**dadurch gekennzeichnet, dass**
der im Türgriff angeordnete Ultraschallsensor (5, 13) zur Bestimmung des seitlichen Umfelds des Fahrzeugs verwendet wird, wenn keine Änderung der Resonanzfrequenz festgestellt wird.

6. Verfahren nach Anspruch 5, **dadurch gekennzeichnet, dass** die Berührung des Ultraschallsensors (5, 13) durch einen Finger der das Fahrzeug verschließen wollenden Person erfolgt.

7. Verfahren nach Anspruch 6, **dadurch gekennzeichnet, dass** die Berührung durch ein Streichen des Fingers über die Oberfläche des Ultraschallsensors (5, 13) erfolgt.

## Claims

1. A locking system of a motor vehicle with proximity sensor function for a keyless entry to the vehicle with a control device (10), equipped so that when a person carrying a car key with identification transmitter actuates the door handle (1) the control device (10) unlocks the vehicle as a result of detecting the presence of the car key and the actuation of the door handle (1), an ultrasonic sensor (5, 13) arranged in the door handle (1), wherein the control device has an apparatus (14) for identifying the resonance frequency (Rf) of the ultrasonic sensor (5, 13) and the control device is equipped to deduce a locking demand from the resonance frequency (Rf), and the apparatus (14) for identifying the resonance frequency (Rf) is equipped to identify the change of the resonance frequency (Rf) of the ultrasonic sensor and the control device (10) is equipped to lock the vehicle when the change of the resonance frequency (Rf) meets at least one pre-set requirement, **characterised in that** the locking system has an apparatus (17) for processing data from the surroundings, wherein the ultrasonic sensor (5, 13) arranged in the door handle is equipped to be operated as proximity sensor, and wherein the control device (10) is equipped to deliver the data of the ultrasonic sensor (5, 13) to the apparatus (17) for processing data from the surroundings for identifying the side surroundings of the vehicle when the apparatus (14) for identifying the resonance frequency does not detect a change in the resonance frequency.

2. The locking system according to claim 1, **characterised in that** the pre-set requirement is that the change of the resonance frequency (Rf) within a pre-set time interval is greater than a pre-set threshold.

3. The locking system according to claim 1, **characterised in that** the pre-set requirement is that the change of the resonance frequency (Rf) exceeds a pre-set range.

4. The locking system according to one of the preceding claims, **characterised in that** the ultrasonic sensor (5, 13) has a piezo element and a membrane so that the piezo element initiates the membrane to oscillate via an electric impulse.

5. A method for locking a motor vehicle as well as for identifying the side surroundings of the vehicle using a locking system according to one of the preceding claims, wherein the vehicle is locked when a contact with the ultrasonic sensor (5, 13) takes place that causes a change of the resonance frequency (Rf) of the ultrasonic sensor (1, 13) arranged in the door handle (1) that is within pre-set limits, **characterised in that** the ultrasonic sensor (5, 13) arranged in the door handle for identifying the side surroundings of the vehicle is used when no change of the resonance frequency is detected.

6. The method according to claim 5, **characterised in that** the contact of the ultrasonic sensor (5, 13) takes place by a finger of the person wanting to lock the vehicle.

7. The method according to claim 6, **characterised in that** the contact takes place by swiping the finger over the surface area of the ultrasonic sensor (5, 13) .

## Revendications

1. Système de fermeture d'un véhicule automobile avec une fonction de capteur d'environnement pour un accès sans clé au véhicule avec un appareil de commande (10), conçu de sorte que, lors de l'actionnement de la poignée de porte (1) par une personne, qui possède une clé de contact du véhicule avec un dispositif d'identification, l'appareil de commande (10), sur la base de la détection de la présence de la clé de contact du véhicule et de l'actionnement de la poignée de porte (1) déverrouille le véhicule, avec un capteur à ultrasons (5, 13) agencé dans la poignée de porte (1), dans lequel l'appareil de commande comporte un dispositif (14) pour la détermination de la fréquence de résonance (Rf) du capteur à ultrasons (5, 13) et l'appareil de commande est conçu pour obtenir une demande de verrouillage à partir de la fréquence de résonance (Rf), et le dispositif (14) pour la détermination de la fréquence de résonance (Rf) est conçu pour déterminer le changement de la fréquence de résonance (Rf) du capteur à ultrasons et l'appareil de commande (10) est conçu pour verrouiller le véhicule quand le changement de la fréquence de résonance (Rf) remplit au moins une condition prédéfinie, **caractérisé en ce que** le système de fermeture comporte un dispositif (17) pour le traitement des données environnementales, le capteur à ultrasons (5, 13) agencé dans la poignée de porte étant conçu pour fonctionner comme un capteur d'environnement, et l'appareil de commande (10) étant conçu pour alimenter les données du capteur à ultrasons (5, 13) du dispositif (17) pour le traitement des données environnementales pour la détermination de l'environnement latéral du véhicule, quand le dispositif (14) pour la détermination de la fréquence de résonance ne détecte aucun changement de la fréquence de résonance.

2. Système de fermeture selon la revendication 1, **caractérisé en ce que** la condition prédéfinie consiste **en ce que** le changement de la fréquence de résonance (Rf) à l'intérieur d'un intervalle de temps prédéfini est supérieur à un seuil prédéfini.

3. Système de fermeture selon la revendication 1, **caractérisé en ce que** la condition prédéfinie consiste **en ce que** le changement de la fréquence de résonance (Rf) dépasse une plage prédéfinie.

4. Système de fermeture selon l'une des revendications précédentes, **caractérisé en ce que** le capteur à ultrasons (5, 13) comporte un élément piézoélectrique et une membrane, de sorte que l'élément piézoélectrique soumet la membrane à des vibrations à travers une impulsion électrique.

5. Procédé pour verrouiller un véhicule automobile et pour déterminer l'environnement latéral du véhicule automobile en utilisant un système de fermeture selon l'une des revendications précédentes, dans lequel un verrouillage du véhicule se produit, quand un contact du capteur à ultrasons (5, 13) se produit et qu'il provoque un changement de la fréquence de résonance (Rf) du capteur à ultrasons (1, 13) agencé dans la poignée de porte (1) du véhicule à l'intérieur de limites prédéfinies, **caractérisé en ce que** le capteur à ultrasons (5, 13) agencé dans la poignée de porte est utilisé pour la détermination de l'environnement latéral du véhicule, quand aucun changement de la fréquence de résonance n'est détecté.

6. Procédé selon la revendication 5, **caractérisé en ce que** le contact du capteur à ultrasons (5, 13) se produit à l'aide d'un doigt de la personne qui veut fermer le véhicule.

7. Procédé selon la revendication 6, **caractérisé en ce que** le contact se produit à l'aide d'un glissement du doigt sur la surface du capteur à ultrasons (5, 13) .
